# EUROPÄISCHE PATENTANMELDUNG

(11) **EP 1 314 831 A1**
(43) Veröffentlichungstag der Anmeldung: **28.05.2003**
(21) Anmeldenummer: 02026000.6
(22) Anmeldetag: 21.11.2002
(51) Int. Cl.: E04D 13/16, E04D 11/00, E04D 3/35

(54) **Drainageverbundplatte und Balkonaufbau**

(30) Priorität: 23.11.2001 DE 20119065 U; 25.10.2002 DE 20216548 U; 30.10.2002 DE 20216798 U
(71) Anmelder: MC-Bauchemie Müller GmbH & Co. Chemische Fabriken, Essen, 45133 Essen (DE)
(72) Erfinder:
(74) Vertreter: Gesthuysen, von Rohr & Eggert

(57) **Zusammenfassung**

Es werden eine Drainageverbundplatte und ein Aufbau mit Natursteinen, Betonsteinen oder Fliesen vorgeschlagen. Ein einfaches Verlegen bei guter Abdichtung und Entwässerung wird dadurch ermöglicht, daß die Drainageverbundplatte mit ober- und unterseitigen Nuten sowie diese Nuten verbindenden Durchbrüchen und/oder einer vorzugsweise aus Bitumen bestehenden Dichtungsschicht versehen ist, wobei die Betonsteine, Natursteine oder Fliesen unmittelbar auf die Drainageverbundplatten aufgeklebt oder nur aufgelegt werden.

## Beschreibung

Die Erfindung betrifft eine Drainageverbundplatte sowie einen Aufbau gemäß dem Oberbegriff des Anspruchs 10.

Drainageplatten werden heute beispielsweise bei der Belegung von Terrassen oder Balkonen mit Fliesen eingesetzt. Ursprünglich wurde besonderer Wert hauptsächlich auf die Abdichtung zum Gebäude-Inneren hin gelegt. Bei bekannten Terrassen wird der Beton zur Abdichtung zunächst mit einer wasserdichten Isolierschicht bedeckt. Auf der Isolierschicht wird dann Estrich aufgebracht, auf dem (nach dessen vollständiger Austrocknung) Fliesen verlegt werden. Es hat sich gezeigt, daß Wasser durch die aus den Fliesen gebildete Verkleidung hindurch in den Estrich eindringen und nur schlecht auf der wasserdichten Schutzschicht ablaufen kann. Der Estrich kann Schaden nehmen. Im Winter führt gefrierendes Wasser unter den Fliesen häufig zu deren Anhebung und Zerstörung. Außerdem kann Caliumhydroxid aus dem Zementstein gelöst werden, was nach dem Transport an die Oberfläche dort zu "Ausblühungen" führt.

Man ist daher dazu übergegangen, auch den Estrich durch eine Verbundabdichtung, meist in Form einer Spachtelabdichtung, vor Feuchtigkeit zu schützen. Häufig werden hierzu flexible Dichtungsschlämme eingesetzt. Nach der Trocknung kann eine Drainageplatte aufgeklebt und anschließend - unter Zwischenschaltung einer weiteren Tragschicht - z.B. mit Fliesen belegt werden. Ein derartiger Aufbau hat sich bewährt. Insbesondere gewährleistet er eine zufriedenstellende Entwässerung des Bereichs unmittelbar unter den Fliesen. Ausblühungen, Fliesenbruch oder eine Beschädigung des Estrichmaterials durch Wassereintritt unterbleiben.

Nachteilig bei der bekannten Vorgehensweise ist der hohe Zeitaufwand. Allein die Aushärtung der Spachtelabdichtung benötigt oft mehrere Tage. In dieser Zeit muß die Fläche vor Witterungseinflüssen geschützt werden, was häufig aufwendig ist. Auch die Herstellung der Schlämme ist aufwendig. Sie werden meist als Pulver zum Verarbeitungsort transportiert und dort mit einer zweiten Komponente vermischt. Im übrigen zieht der gesamte Arbeitsvorgang den Wohnraum, der Zutritt auf den Balkon oder die Terrasse schafft, in Mitleidenschaft.

Aus der DE 298 06 561 U1 ist eine Profilbahn für die Entlüftung und Entwässerung von im Dünnbett verlegten Bodenfliesen, insbesondere keramischen Fliesen, bekannt. Die Profilbahn weist abwechselnd nach oben und unten offene Kanäle auf. Die Profilbahn wird unmittelbar auf einem Untergrund, wie einem mit einer Abdichtung versehenen Estrich, verlegt. Anschließend werden die nach oben offenen Kanäle der Profilbahn mit Mörtel gefüllt und schließlich im Dünnbettverfahren mit den Fliesen belegt.

Die bekannte Profilbahn selbst bildet keine Tragschicht, vielmehr stützen sich die Fliesen über das die oberseitigen Kanäle ausfüllende Mörtelbett auf dem Untergrund ab. Folglich ist die Herstellung einer Tragschicht erforderlich. Ein weiterer Nachteil liegt darin, daß zur Ausbildung des Mörtelbetts eine erhebliche Menge an Mörtel oder dergleichen bereitgestellt und verarbeitet werden muß. Außerdem ist nachteilig, daß ebenfalls eine Abdichtung gegen eindringendes Wasser separat mit entsprechendem Aufwand hergestellt werden muß.

Der vorliegenden Erfindung liegt die Aufgabe zugrunde, eine Drainageverbundplatte und einen Aufbau mit Betonsteinen, Natursteinen oder Fliesen anzugeben, wobei der gesamte Abdichtungs- und Verlegeprozeß vereinfacht und verkürzt und dennoch eine effiziente Entwässerung und Abdichtung erreicht werden kann.

Die obige Aufgabe wird durch eine Drainageverbundplatte gemäß Anspruch 1 oder einen Aufbau gemäß Anspruch 10 gelöst. Vorteilhafte Weiterbildungen sind Gegenstand der Unteransprüche.

Die Verbundplatte umfaßt eine Drainageplatte mit einer an ihrer Unterseite befestigten Dichtungsschicht. Die Dichtungsschicht steht mindestens an einer Seite der Verbundplatte über die Drainageplatte über (und weist vorzugsweise mindestens in Teilbereichen ihrer Ober- und/oder Unterseite gute Hafteigenschaften auf), so daß zwei Verbundplatten im überstehenden Bereich der Dichtungsschicht miteinander verbindbar sind.

Die Erfindung vereint mehrere Vorteile. Insbesondere der Zeitvorteil beim Verlegen der erfindungsgemäßen Drainageverbundplatte ist erheblich. Die zeit- und arbeitsaufwendige Aufbringung der Dichtungsschlämme entfällt gegenüber dem Stande der Technik. Auch die durch die Aushärtung der Verbundabdichtung bedingte - zum Teil mehrtägige - Totzeit entfällt. Ein aufwendiger Schutz der Fläche vor Witterungseinflüssen ist ebenfalls nicht nötig. Die erfindungsgemäßen Drainageverbundplatten werden einfach "Stück an Stück" aneinandergesetzt, wobei sie in dem überstehenden Bereich der Dichtungsschicht miteinander verbunden werden. Es ergibt sich also eine insgesamt durchgehende Platten- und insbesondere Dichtungsschicht. Da es sich bei dem Material der Drainageplatte in aller Regel um aufgeschäumten Kunststoff handelt, kann überstehendes bzw. überschüssiges Material zur Anpassung an die Abmaße des Balkons oder der Terrasse einfach abgetrennt werden.

Auf die Platten wird dann die Verkleidung aufgebracht. Hierbei handelt es sich beispielsweise um Fliesen, Natur- oder Betonwerksteine, die aufgelegt oder aufgeklebt werden. Auch andere Beläge sind denkbar, z.B. Holz oder kunstharzgebundene Werkplatten.

Die Nuten in der Ober- und Unterseite der Drainageplatte gewährleisten eine gute Entwässerung. Regenwasser wird durch die Durchbrüche in der Drainageplatte zu der Dichtungsschicht geführt, auf der es abfließen kann. Ein Durchsickern des Wassers in untere Schichten wird also wirkungsvoll vermieden.

Ein weiterer wesentlicher Vorteil der Erfindung besteht in der einfachen Handhabung der Verbundplatte. Sie ist leicht transportierbar und sauber. Dadurch werden nicht nur - häufig zu durchquerende - Wohnräume geschont, sondern der gesamte Arbeitsprozeß gestaltet sich ebenfalls sauber, effizient und einfach.

Die Dichtungsschicht kann beispielsweise auf ihrer Ober- oder auf ihrer Unterseite mit guten Kleb- bzw. Hafteigenschaften ausgebildet sein. Besonders vorteilhaft ist es jedoch, wenn die Dichtungsschicht auf ihrer gesamten Unterseite eine Klebeschicht aufweist, auf die eine abziehbare Schutzschicht - beispielsweise eine Schutzfolie - aufgebracht ist. Damit kann die Verbundplatte sowohl auf den Untergrund als auch auf den überstehenden Bereich der Dichtungsfolie der vorangehenden Verbundplatte geklebt werden. Vor der Verlegung wird die Schutzfolie einfach abgezogen. Mit aufgeklebter Schutzfolie ist die erfindungsgemäße Drainageplatte einfach zu transportieren und zu stapeln.

Ferner ergibt sich allgemein eine "angenehme" und simple Handhabung. Selbstverständlich kann die Haftschicht und die Schutzschicht nur auf die relevanten Umfangsbereiche der Dichtungsschicht begrenzt sein.

Wenn die überstehende Dichtungsschicht ausschließlich oder zusätzlich auf ihrer Oberseite eine Klebschicht aufweist, wird vorgeschlagen, alternativ oder zusätzlich auf der Oberseite eine abziehbare Schutzschicht aufzubringen.

Vorzugsweise besteht die Dichtungsschicht aus Bitumen. Bitumen weist hervorragende Dichtungseigenschaften auf und findet beispielsweise bei Dachpappe Verwendung. Dort sind dem Bitumenmaterial mineralische Stoffe zugesetzt, die das sonst extrem klebrige Bitumen handhabbar machen. Die Erfindung gestattet hingegen den Einsatz von insbesondere "reineren", klebrigen Bitumenmassen, die insbesondere auf der Rückseite mit einer Schutz- und Trägerschicht versehen sind. Es sind als Abdichtungsmaterial aber auch andere Werkstoffe, wie Kunststoffbahnen, denkbar.

Bitumen eignet sich nicht nur aufgrund seiner hervorragenden Hafteigenschaften als Dichtungsschicht, sondern auch aufgrund seiner halbfesten Beschaffenheit. Das Material kann geringfügige Oberflächen-Unebenheiten des Untergrunds problemlos ausgleichen und schafft dadurch eine besonders gute Haftung der Verbundplatte auf dem Untergrund und eine plane GesamtOberfläche für eine Belegung mit Fliesen. Unebenheiten des Untergrunds drücken sich einfach in das Bitumenmaterial ein. Darüber hinaus können Risse im Untergrund in gewissem Umfang überbrückt werden.

Ein weiterer Vorteil der Verwendung von Bitumenmaterial als Dichtungsschicht besteht in der einfachen Aufbringung der Dichtungsschicht auf die Drainageplatte. Eine zusätzliche Klebschicht ist grundsätzlich nicht notwendig. Andere Verhältnisse ergeben sich, wenn die Bitumenschicht auf ihrer Oberseite mindestens in dem über die Seite der Verbundplatte überstehenden Bereich mit einer Kunststoffschicht, vorzugsweise aus Polyethylen, versehen ist, wie es in vorteilhafter Weiterbildung der Erfindung vorgeschlagen wird. Dann werden in aller Regel eine weitere Bitumenschicht oder kleine flächige Bitumenabschnitte eingesetzt, die die Kunststoff-beschichtete Bitumenschicht mit der Drainageplatte verbinden. Alternativ ist es auch denkbar, die Bitumen-Dichtungsschicht nicht vollständig mit Kunststoff zu beschichten und im Bereich unter der Drainageplatte Stellen auszusparen, so daß das dort hervortretende Bitumenmaterial unmittelbar zur Anlage an die Drainageplatte gelangt. Aus herstellungstechnischen Gründen ist jedoch eine ganzflächige Beschichtung der Bitumen-Dichtungsschicht mit Kunststoffmaterial oder eine beidseitige Beschichtung des Kunststoffmaterials, insbesondere Folie, mit Bitumen vorzuziehen.

In Anbetracht des als klebrig und schlecht handhabbar bekannten Bitumenmaterials schaffen das Kunststoffmaterial und ggf. vorgesehene, abziehbare Schutzschichten, insbesondere Schutzfolie, verblüffend anwenderfreundliche und "saubere" Verwendungs- und Einsatzmöglichkeiten. In keinem Bereich der Verbundplatten besteht die Gefahr von Anhaftungen, was insbesondere bei der Stapelung von großem Vorteil ist. Auch deren Verlegung erfolgt "sauber" und einfach. Nach Abziehen der Schutzfolie bringt man die haftende Unterseite der Bitümenschicht zur Auflage auf den kunststoffbeschichteten überstehenden Bereich der Bitumenschicht einer weiteren Verbundplatte. Die restliche Unterseite der Verbundplatte wird auf dem Untergrund gepreßt und dadurch mit diesem kalt verklebt.

Vorzugsweise betragen die Maße der Drainageplatte ca. 60 cm x 60 cm und die Dichtungsschicht steht ca. 8 cm über die Drainageplatte über. Ein derartiges Standardmaß hat sich aus verarbeitungstechnischer Sicht zur Belegung der meisten Freiflächen als besonders vorteilhaft erwiesen.

In wesentlicher Weiterbildung der Erfindung wird vorgeschlagen, daß bei einer rechteckigen Verbundplatte die Bitumenschicht an zwei Seiten über die Drainageplatte übersteht und daß die Ecken der Bitumenschicht an den beiden gegenüberliegenden Seiten in einem Winkel von ≥ 45° abgeschnitten sind. Eine derartige erfindungsgemäße Verbundplatte ist universell einsetzbar. Es können theoretisch mit einer einzigen Verbundplatten-Form beliebig große Flächen belegt werden. Die abgeschnittenen Ecken bieten den großen Vorteil, daß dort, wo in einem Plattenverbund zwei Drainageplatten mit ihren Ecken aufeinander treffen - also in diagonaler Ausrichtung - der Höhenunterschied nicht die dreifache Schichtdicke beträgt, sondern nur die zweifache.

In diesem Zusammenhang ist zur weiteren Optimierung des Höhenausgleichs eine besonders vorteilhafte Ausführungsform der Verbundplatte dadurch gekennzeichnet, daß die Dicke der Drainageplatte auf der Seite, die der der überstehenden Dichtungsschicht zugeordneten Seite gegenüberliegt, auf der Unterseite der Drainageplatte mindestens über die Breite des Überstandes der Dichtungsschicht über die Drainageplatte vorzugsweise um eine Dichtungsschichtdicke vermindert ist. Wird also eine Verbundplatte neben eine weitere Verbundplatte gesetzt, bilden die überlappenden Dichtungsschichten keine unerwünschte Erhöhung der Drainageplatte. Vielmehr wird die überstehende Dichtungsschicht der einen Verbundplatte in der Aussparung der anderen Verbundplatte aufgenommen.

Die Erfindung gewährleistet, wie bereits erwähnt, eine effiziente Abdichtung und Entwässerung. Eine besonders einfache Ausbildung der Drainageplatte zur Entwässerung ergibt sich, wenn die Nuten auf der Oberseite der Drainageplatte im wesentlichen parallel ausgerichtet sind und wenn die Nuten auf der Unterseite der Drainageplatte ebenfalls im wesentlichen parallel und schräg, vorzugsweise in einem Winkel von ca. 45°, zu den Nuten auf der Oberseite ausgerichtet sind. Über die parallelen Nuten auf der Oberseite wird die Flüssigkeit zur Unterseite auf die Dichtungsschicht und von dort abgeführt. Die Orientierung der Nuten auf der Oberseite bezüglich des Entwässerungsgefälles ist nicht festgelegt. Es hat sich gezeigt, daß die Nuten nicht zwangsläufig in Gefällerichtung verlegt sein müssen. Vielmehr erfüllen auch "orthogonal" zum Gefälle verlaufenden Nuten - also Nuten ohne Gefälle - ihre Funktion. Das Wasser sammelt sich dann in den Nuten, und zwar solange, bis es durch einen oder mehrere der Durchbrüche abläuft. Die Entwässerungswirkung ist ebenfalls zufriedenstellend.

Eine besonders gute Entwässerung ergibt sich, wenn die Nuten auf der Unterseite der Drainageplatte Rechtecke, Quadrate oder Parallelogramme bilden. Die Nuten auf der Unterseite weisen also eine unterschiedliche Orientierung auf. Dies gestattet es, die erfindungsgemäße Verbundplatte unabhängig vom Entwässerungsgefälle zu verlegen. Das Verhältnis von Herstellungsaufwand zu Entwässerungswirkung ist hervorragend.

Vorzugsweise ist auf der Oberseite der Platte eine wasserdurchlässige Schutzschicht aufgebracht. Letztere schützt die Nuten vor Verschmutzungen und Vollaufen mit aufgebrachtem Fliesenkleber und dadurch bedingten Verstopfungen. Die Schutzschicht kann ein Vlies oder beispielsweise ein Gewirke oder ggf. auch ein Netz sein, das insbesondere aufgeklebt oder aufkaschiert ist. Durch die Aufbringung dieser weiteren Schicht entfällt ein zusätzlicher Arbeitsgang vor Ort, wie er bisher notwendig gewesen ist. Lediglich die Verkleidung, also beispielsweise Fliesen, müssen noch auf die Schutzschicht aufgeklebt werden. Der vorschlagsgemäße Aufbau ist einfach, schnell und kostengünstig herstellbar.

Im folgenden wird die Erfindung anhand eines bevorzugten Ausrührungsbeispiels unter Bezugnahme auf die beiliegende Zeichnung näher erläutert. Die Zeichnung zeigt in
- Fig. 1: in schematischer Darstellung eine Seitenansicht eines Ausführungsbeispiels eines Aufbaus mit einer erfindungsgemäßen Drainageverbundplatte;
- Fig. 2: in schematischer Darstellung eine Draufsicht auf die Drainageverbundplatte gemäß Fig. 1; und
- Fig. 3: in schematischer Darstellung eine Draufsicht auf einen Verbund aus vier erfindungsgemäßen Drainageverbundplatten.

Fig. 1 zeigt einen vorschlagsgemäßen Aufbau mit einer Verbundplatte 1. Diese weist eine Drainageplatte 2 auf, die auf eine Dichtungsschicht 3 geklebt ist. Die Dichtungsschicht 3 steht mit einem Abschnitt 4 seitlich über die Drainageplatte 2 über und weist an ihrer Unterseite eine (nicht gezeigte) Klebschicht auf, mit der die Verbundplatte (1) auf einen Untergrund klebbar und insbesondere an eine weitere Verbundplatte (1) über den seitlich überstehenden Abschnitt 4 anfügbar ist. Die Dichtungsschicht 3 kann beispielsweise aus Bitumen bestehen bzw. selbstklebend ausgebildet sein. Dann die (zusätzliche) Klebschicht. Durch die Überlappung der Dichtungsschicht 3 mit dem Abschnitt 4 wird eine gute Abdichtung geschaffen, wie später im Zusammenhang mit Figur 3 näher erläutert.

Die Drainageplatte 2 weist auf der Oberseite Nuten 5 und auf der Unterseite Nuten 6 auf, wobei die Nuten 5 und die Nuten 6 schräg zueinander verlaufen und an ihren Schnittpunkten Durchbrüche in der Drainageplatte 2 zum Durchtritt von z.B. Wasser bilden.

Auf der Drainageplatte 2 ist eine Schutzschicht 7 aufgebracht, insbesondere aufgeklebt. Die Schutzschicht 7 kann beispielsweise aus einem Vlies, einem Filz, einem Gewirke oder einem Netzmaterial bestehen. Sie verhindert ein Eintreten von Schmutz in die Nuten 5 und damit eine Verstopfung der Nuten und der Durchbrüche. Weiter sorgt die Schutzschicht 7 bzw. das Vlies für eine gute Hinterlüftung und/oder Verteilung von eingedrungenem Wasser, so daß das Wasser insbesondere durch die Nuten 5, 6 und Durchbrüche gut ablaufen bzw. verdunsten kann.

Bei der Montage vor Ort werden Fliesen 8 oder sonstige geeignete Steine oder Platten auf das Vlies 7 geklebt, die ggf. verfügt werden und eine Verkleidung, insbesondere einen Bodenbelag, bilden.

Die dargestellte Verbundplatte 1 ist einfach transportier- und handhabbar. Sie trägt insbesondere an ihrer Unterseite zum Schutz der klebrigen Dichtungsschicht 3 eine vorzugsweise lösbare Schutzschicht 9, beispielsweise eine beschichtete Papierfolie oder eine Kunststoffolie. Auf ihrer Oberseite ist die Dichtungsschicht 3 mit einer Kunststoffschicht 10 oder ebenfalls einer abziehbaren Schutzschicht versehen. Die Gefahr von unerwünschten Anhaftungen an Dritt-Teilen besteht also nicht. Die Verbundplatte 1 ist sehr leicht stapel- und transportierbar und leicht verlegbar. Lediglich die Schutzschicht 9 muß von der Dichtungsschicht 3 entfernt werden, damit die Verbundplatte 1 auf ein Untergrund aufgeklebt werden kann.

Figur 2 zeigt die erfindungsgemäße Verbundplatte 1 in einer schematischen Draufsicht. Zur besseren Übersicht ist die Schutzschicht 7 weggelassen. Die Nuten 5 sind parallel angeordnet. Dabei spielt es keine Rolle, ob sie - später verlegt - "orthogonal" oder parallel zu dem Entwässerungsgefälle angeordnet sind. In jedem Fall gelangt das Wasser durch Durchbrüche 11 zu den (zur Veranschaulichung durch Strichlinien angedeuteten) Nuten 6 auf der Unterseite der Drainageplatte 2, die das Wasser abführen. Es ist gut zu sehen, daß, egal, welche Richtung das Gefälle der Verbundplatte 1 aufweist, das Wasser auf jeden Fall durch die Nuten 6 abgeführt wird, da stets Nuten 6 gegenüber der Horizontalen geneigt sind.

Über die Drainageplatte 2 steht der Abschnitt 4 der Dichtungsschicht 3 über. Die gegenüberliegenden Ecken des Abschnitts 4 sind in einem Winkel von > 45° abgeschnitten. Werden mehrere Verbundplatten 1 aneinandergefügt, wird so eine zu große Übereinanderschichtung der Dichtungsschichten 3 vermieden. Vielmehr liegen abgeschnittene Kanten in einer Ebene nebeneinander.

Figur 3 zeigt einen Plattenverbund aus vier verlegten Verbundplatten 1, 1', 1", 1'''. Die Abschnitte 4, 4', 4", 4''' der Platten sind jeweils strich-liniert angedeutet. Der Abschnitt 4 erstreckt sich unter die Verbundplatten 1', 1", 1"', wobei die Verbundplatten zur Vermeidung einer Erhöhung durch die Schichtdicke des Abschnitts 4 jeweils (im verdeckten Bereich ebenfalls strich-liniert angedeutete) Aussparungen 12', 12", 12"', beispielsweise Ausfräsungen im wesentlichen in der Höhe der Schichtdicke des Abschnitts 4 aufweisen. Auch die Verbundplatte 1 weist eine Aussparung 12 auf. Die Breite der Aussparungen 12, 12', 12", 12''' entspricht der Breite der Abschnitte 4, 4', 4", 4''' oder ist geringfügig größer.

In einem Bereich 13 treffen die Ecken der Verbundplatten 1, 1', 1", 1''' aufeinander. Zur Vermeidung einer zu großen Erhöhung insbesondere der Verbundplatte 1" nach der Verlegung sind - wie bereits erläutert - die Ecken der Abschnitte 4' und 4''' in einem Winkel von mindestens 45° abgeschnitten, d.h., sie liegen nicht über-, sondern nebeneinander.

Ferner weist die Drainageplatte 2" in ihrer dem Bereich 13 zugeordneten Ecke eine Aussparung 14" von doppelter Schichtdicke auf. Damit werden die drei übereinander liegenden Schichten der Abschnitte 4, (4' + 4''') und 4" ausgeglichen. Im übrigen weisen auch die Drainagenplatten 2, 2' und 2''' entsprechende Aussparungen 14, 14' und 14"' mit doppelter Schichtdicke auf.

Im Rahmen des Erfindungsgedankens sind durchaus Abwandlungen möglich. So ist die Verlegung der erfindungsgemäßen Verbundplatte 1 nicht auf eine Terrasse oder einen Balkon, also auf eine im wesentlichen horizontale Ausrichtung beschränkt. Vielmehr ist auch eine Verlegung an Seitenwänden oberund unterirdisch denkbar. Auch die Maße der Verbundplatte 1 sind nicht festgelegt. Sie können größer oder kleiner sein als angegeben. Auch muß die Verbundplatte 1 nicht zwangsläufig quadratisch ausgebildet sein, wie dargestellt. Rechteckige Platten sind ebenso denkbar, wenn auch die quadratische Form wegen ihrer universellen Einsetzbarkeit besonders vorteilhaft ist. Schließlich kann die Platte auf ihrer Oberseite auch zusätzlich zu den parallelen Nuten weitere Nuten aufweisen, die die parallelen Nuten schneiden.

Gemäß einer besonders bevorzugten Ausführungsform ist die Kunststoffschicht, insbesondere eine Kunststoffolie, beidseitig mit Bitumen beschichtet, also auf beiden Flachseiten mit einer Bitumenschicht versehen. In der Praxis hat sich gezeigt, daß eine derartige Dichtungsschicht 3 überraschend gut handhabbar ist. Weiter führt die beidseitige Bitumenbeschichtung dazu, daß die Dichtungsschicht 3 auf beiden Seiten selbsthaftend ausgebildet ist, was ein einfaches Verlegen und optimales Abdichten einander überlappender Bereiche 4 von benachbarten Dichtungsschichten 3 ermöglicht. Des weiteren gestattet die beidseitige Bitumenbeschichtung eine optimale Anpassung und gegebenenfalls Abdichtung von kleineren Rissen einerseits zum Unterbau hin und andererseits zum Oberbau hin.

## Patentansprüche

1. Drainageverbundplatte (1) mit einer Drainageplatte (2),
wobei die Drainageplatte (2) auf der Oberseite und auf der Unterseite Nuten (5, 6) aufweist, die an ihren Schnittpunkten Durchbrüche (11) in der Drainageplatte (2) zum Durchtritt von Wasser bilden, und/oder
wobei die Drainageverbundplatte (1) eine an der Unterseite der Drainageplatte (2) befestigte Dichtungsschicht (3) aufweist, die mindestens an einer Seite der Drainageverbundplatte (1) über die Drainageplatte (2) derart übersteht, daß zwei nebeneinander angeordnete Drainageverbundplatten (1) im überstehenden Bereich der Dichtungsschicht (3) miteinander verbindbar sind.

2. Drainageverbundplatte nach Anspruch 1, **dadurch gekennzeichnet, daß** die Dichtungsschicht (3) mindestens in Teilbereichen ihrer Ober- und/oder Unterseite gute Hafteigenschaften derart aufweist, daß die Dichtungsschichten (3) nebeneinanderliegender Drainageverbundplatten (1) verklebbar sind und/oder die Drainageschicht (3) mit der Unterseite der Drainageplatte (2) und/oder einem Untergrund insbesondere klebstofffrei verklebbar ist.

3. Drainageverbundplatte nach Anspruch 1 oder 2, **dadurch gekennzeichnet, daß** auf der Unterseite der Dichtungsschicht (3) eine abziehbare Schutzschicht aufgebracht ist und/oder daß die Dichtungsschicht (3) aus Bitumen besteht und/oder wasserundurchlässig ist.

4. Drainageverbundplatte nach einem der Ansprüche 1 bis 5, **dadurch gekennzeichnet, daß** die Drainageplatte (2) von quadratischer Form und ca. 60 cm breit ist und daß die Dichtungsschicht (3) ca. 8 cm über die Drainageplatte (2) übersteht.

5. Drainageverbundplatte nach einem der voranstehenden Ansprüche, **dadurch gekennzeichnet, daß** die Dichtungsschicht (3) an zwei Seiten über die Drainageplatte (2) übersteht und daß die gegenüberliegenden Ecken der Dichtungsschicht (3) in einem Winkel von mindestens 45° abgeschnitten sind.

6. Drainageverbundplatte nach einem der voranstehenden Ansprüche, **dadurch gekennzeichnet, daß** die Dicke der Drainageplatte (2) auf der Seite, die der der überstehenden Dichtungsschicht (3) zugeordneten Seite gegenüberliegt, auf der Unterseite mindestens über die Breite des überstehenden Bereichs der Dichtungsschicht (3) über die Drainageplatte (2) vorzugsweise um eine Dichtungsschichtdicke vermindert ist.

7. Drainageverbundplatte nach einem der voranstehenden Ansprüche, **dadurch gekennzeichnet, daß** die Nuten (5) auf der Oberseite der Drainageplatte (2) im wesentlichen parallel ausgerichtet sind und daß die Nuten (6) auf der Unterseite der Drainageplatte (2) schräg, vorzugsweise in einem Winkel von 45°, zu den Nuten (5) auf der Oberseite ausgerichtet sind, insbesondere wobei die Nuten (6) auf der Unterseite der Drainageplatte (2) Parallelogramme bilden.

8. Drainageverbundplatte nach einem der voranstehenden Ansprüche, **dadurch gekennzeichnet, daß** auf der Oberseite der Drainageplatte (2) eine wasserdurchlässige Schutzschicht (7), insbesondere eine Vlieskaschierung, aufgebracht ist.

9. Drainageverbundplatte nach einem der voranstehenden Ansprüche, **dadurch gekennzeichnet, daß** die Drainageplatte (2) aus aufgeschäumtem Kunststoff hergestellt ist.

10. Aufbau, insbesondere für einen Balkon oder eine Terrasse, mit Betonsteinen, Natursteinen oder Fliesen (8),
**dadurch gekennzeichnet,**
**daß** der Aufbau Drainageplatten (1) aufweist, auf die die Betonsteine, Natursteine oder Fliesen (8) geklebt sind, wobei die Drainageverbundplatten (1) jeweils eine Drainageplatte (2) mit einer zugeordneten Dichtungsschicht (3) aufweisen.

11. Aufbau nach Anspruch 10, **dadurch gekennzeichnet, daß** die Drainageplatten (2) aus aufgeschäumten Kunststoff hergestellt sind.

12. Aufbau nach Anspruch 10 oder 11, **dadurch gekennzeichnet, daß** die Drainageverbundplatten (1) jeweils eine insbesondere aufgeklebte, wasserdurchlässige Schutzschicht (7), insbesondere Vliesschicht, aufweisen, auf die die Betonsteine, Natursteine oder Fliesen (8) aufgeklebt sind.

13. Aufbau nach einem der Ansprüche 10 bis 12, **dadurch gekennzeichnet, daß** die Dichtungsschichten (3) jeweils mit der zugeordneten Drainageplatte (2), miteinander und/oder mit einem Untergrund, insbesondere klebstofffrei, verklebt sind.

14. Aufbau nach einem der Ansprüche 10 bis 13, **dadurch gekennzeichnet, daß** die Dichtungsschicht (3) aus Bitumen und einer Kunststoffschicht besteht, insbesondere wobei die Kunststoffschicht einseitig oder beidseitig mit Bitumen bedeckt ist.

15. Aufbau nach einem der Ansprüche 10 bis 14, **dadurch gekennzeichnet, daß** die Drainageverbundplatten (1) gemäß einem der Ansprüche 1 bis 9 ausgebildet sind.
